# EUROPÄISCHE PATENTSCHRIFT

(11) **EP 3 112 554 B1**
(45) Veröffentlichungstag und Bekanntmachung des Hinweises auf die Patenterteilung: **19.09.2018**
(21) Anmeldenummer: 16177860.0
(22) Anmeldetag: 04.07.2016
(51) Int. Cl.: E04F 15/02

(54) **TERRASSENSYSTEM UND HALTETEIL ZUR BEFESTIGUNG VON SICHTPROFILEN**
TERRACE SYSTEM AND HOLDER FOR FASTENING VIEW PROFILES
SYSTÈME DE TERRASSE ET ÉLÉMENT DE RETENUE DESTINÉ À FIXER DES PROFILÉS VISIBLES

(30) Priorität: 02.07.2015 EP 15175160
(43) Veröffentlichungstag der Anmeldung: 04.01.2017
(73) Patentinhaber: Gaisbauer, Günther, 4912 Neuhofen im Innkreis (AT)
(72) Erfinder: Gaisbauer, Günther, 4912 Neuhofen im Innkreis (AT)
(74) Vertreter: Jell, Friedrich

(56) Entgegenhaltungen:
- EP-A1- 3 009 581
- US-A1- 2012 110 944

## Beschreibung

Die Erfindung betrifft ein Terrassensystem und ein Halteteil zur Befestigung von Sichtprofilen an einer Unterkonstruktion, mit einer Grundplatte, die mindestens eine Befestigungsöffnung für Befestigungsmittel zur Montage des Halteteils an der Unterkonstruktion aufweist, und mit zwei von der Grundplatte abstehenden und nebeneinander vorgesehenen Haltestegen, die gegenläufig wirkend in eine Ausnehmung am jeweiligen Sichtprofil eingreifbar ausgebildet sind.

Halteteile zur Befestigung von Sichtprofilen an einer Unterkonstruktion sind aus dem Stand der Technik (DE102007009477B3) bekannt. Solche Halteteile weisen eine Grundplatte mit zwei Haltestegen für je ein Sichtprofil und eine Befestigungsöffnung für Befestigungsmittel zur Montage des Halteteils an der Unterkonstruktion auf. Die beiden von der Grundplatte abstehenden Haltestege sind gegenläufig wirkend und nebeneinander vorgesehen, um beidseitig des Halteteils in jeweils eine Ausnehmung eines Sichtprofils eingreifen zu können. Die starr mit der Grundplatte verbundenen Haltestege können den Belastungen durch Ausdehnung oder Schrumpfung der Sichtprofile jedoch nur eingeschränkt standhalten bzw. Größenänderungen folgen. Daher ist mit einem Lösen der Verbindung zwischen Sichtprofil und Halteteil zu rechnen - eine standfeste Befestigung der Sichtprofile kann derart also nicht garantieren werden.

Ähnliches wird in der US2012/0110944A1 gezeigt - denn nach der Montage wird ein an einer Grundplatte des Halteteils biegsam angelegter Haltesteg fest mit einer Unterkonstruktion verschraubt, wodurch dieser Haltesteg am montierten Halteteil einen starren Strukturabschnitt zur fixen Lagerung des Sichtprofils ausbildet.

Die Erfindung hat sich zur Aufgabe gestellt, ein Halteteil zur Befestigung von Sichtprofilen zu schaffen, welches diese besonders standfest befestigt. Zudem soll das Halteteil konstruktiv einfach ausgebildet und einfach handzuhaben sein.

Die Erfindung löst die gestellte Aufgabe dadurch, dass das Halteteil derart ausgebildet ist, dass nach seiner Montage über das Befestigungsmittel an der Unterkonstruktion einerseits der erste Haltesteg mit der Grundplatte einen starren Strukturabschnitt am Halteteil für eine fixe Lagerung des ersten Sichtprofils am Halteteil ausbildet und andererseits der zweite Haltesteg mit der Grundplatte einen elastischen Strukturabschnitt am Halteteil für eine bewegliche Lagerung des anderen zweiten Sichtprofils am Halteteil ausbildet.

Ist das Halteteil derart ausgebildet, dass nach seiner Montage über das Befestigungsmittel an der Unterkonstruktion einerseits der erste Haltesteg mit der Grundplatte einen starren Strukturabschnitt am Halteteil und andererseits der zweite Haltesteg mit der Grundplatte einen elastischen Strukturabschnitt am Halteteil ausbilden, so kann auf konstruktiv einfache Art und Weise ein Halteteil geschaffen werden, das trotz seiner Montage sowohl ein Festlager als auch ein Loslager zum Halten der Sichtprofile ermöglicht. Mit letzterer Lagerung können beispielsweise Bewegungen des zweiten Sichtprofils, insbesondere durch dessen thermische Ausdehnung oder durch dessen Schwinden bzw. Quellen, sicher ausgeglichen werden. Der Haltesteg am elastischen Strukturabschnitt kann nämlich den Bewegungen des zweiten Sichtprofils folgen - womit beispielsweise verhindert werden kann, dass sich der Haltesteg von der Ausnehmung am Sichtprofil löst und damit einzelne Sichtprofile lose am Halteteil aufliegen. Das erfindungsgemäße Halteteil kann daher zuverlässig und standfest veränderlichen Temperatur- und Witterungsbedingungen trotzen. Zudem ermöglicht das Fixlager am Halteteil für das erste Sichtprofil handhabungsfreundlich eine abstandsgenaue Verlegung der Sichtprofile. Das erfindungsgemäße Halteteil kann sich daher nicht nur durch seine Standfestigkeit auszeichnen, sondern auch die Montage der Sichtprofile erheblich erleichtern.

Die Standfestigkeit der beweglichen Lagerung des zweiten Sichtprofiles am Halteteil kann weiter verbessert werden, wenn der zweite Haltesteg unter elastischer Vorspannung in die Ausnehmung am zweiten Sichtprofil eingreifbar ausgebildet ist. Damit kann nicht nur eine einfache Montage erfolgen, beispielsweise kann auch einem erhöhten Schwinden am zweiten Sichtprofil vom Haltesteg gefolgt - und ein Lösen des zweiten Sichtprofils vom Halteteil verhindern werden.

Weisen die Haltestege gegenläufig wirkende Backen auf, die in die Ausnehmung am jeweiligen Sichtprofil formschlüssig eingreifbar ausgebildet sind, kann dies die Montage der Sichtprofile erleichtern und die Handhabungsfreundlichkeit der Halteteile verbessern. Zudem können solche Backen das Verrasten der Sichtprofile am Halteteil - und in weiterer Folge auch die Standfestigkeit oder die Verbindung des Halteteils mit einem Untergrund etc. verbessern.

Vorzugsweise sind die Backen im Querschnitt gleich ausgebildet, damit das Halteteil zu den Sichtprofilen frei ausgerichtet bzw. diese eingerichtet werden können. Auch sind auf diese Weise die Anforderungen hinsichtlich der Sichtprofile - bzw. deren Ausnehmungen für ein Eingreifen der Haltestege vereinfacht.

Weisen die Backen eine im Querschnitt kreisbogenförmige Anlagefläche für die Ausnehmung am jeweiligen Sichtprofil auf, kann nicht nur eine passgenaue und exakte Positionierung der Sichtprofile am Halteteil erfolgen, sondern damit auch eine vergleichsweise große Kupplungsfläche - und also eine besonders standfeste Verbindung - mit den Sichtprofilen ausgebildet werden. Vorteilhaft weisen hierzu die Ausnehmungen der Sichtprofile eine zu den Backen inverse Kreisbogenform auf. Eine kreisbogenförmige Anlagefläche kann zudem Kanten und damit ein ungewolltes Verhaken zwischen Halteteil und Sichtprofil vermeiden.

Enden die Haltestege an ihren Backen, kann ein in seiner Höhe schlank ausgeführtes Halteteil geschaffen werden - das damit selbst bei beengten Anschlussverhältnissen zwischen den Sichtprofilen bzw. bei vergleichsweise dünnen Sichtprofilen einsetzbar ist.

Die Flexibilität des Haltestegs gegenüber der Grundplatte kann verbessert und/oder sichergestellt werden, wenn die Grundplatte eine Materialausdünnung aufweist, an die der zweite Haltesteg anschließt. Entsprechend der Tiefe bzw. der Ausgestaltung dieser Materialausdünnung kann auf konstruktiv einfache Weise die Elastizität des elastischen Strukturabschnitts am Halteteil eingestellt werden. Zudem ist es dadurch diese Materialausdünnung möglich, den Biegebereich in den Bereich der Grundplatte zu verlagern - womit etwa störende Anschläge im Bewegungsbereich des gehaltenen Sichtprofils vermeidbar sind. Herstellung und Handhabung des Halteteils sind erfindungsgemäß daher besonders verbessert.

Schließt die Grundplatte in Längsrichtung beidseitig an den ersten Haltesteg und einseitig an den zweiten Haltesteg an, so kann auf einfache Weise eine größere Biegefreiheit für den zweiten Haltesteg geschaffen werden. Zudem kann ein modulares Halteteil geschaffen werden, das abhängig von der Einbaurichtung unterschiedlichen Funktionen dienen kann.

Stehen die beiden Haltestege von der Grundplatte voneinander weg verlaufend ab, so kann ein Halteteil zur Verfügung gestellt werden, das an einem Sichtprofil eine elastische Vorspannung anliegt. Dadurch kann also insbesondere der zweite Haltesteg eine Federkraft auf das jeweilige Sichtprofil ausüben, um dessen Bewegungen folgen und zugleich das Sichtprofil sicher fixieren zu können.

Steht der erste Haltesteg senkrecht von der Grundplatte ab, so kann ein nichtbeweglicher Fixpunkt geschaffen werden, welcher als Anschlag für die Sichtprofile dienen kann. Dadurch kann die Montage der Sichtprofile erleichtert werden.

Weist das Halteteil vor dem ersten Haltesteg einen von der Grundplatte abstehenden Montageanschlag für das zweite Sichtprofil auf, kann eine Überspannung und damit eventuellen Beschädigung des zweiten Haltestegs bei der Montage vermieden werden. Die Standfestigkeit des Halteteils kann damit weiter erhöht werden. Zudem kann damit die Montage erleichtert werden, weil über den Montageanschlag die elastische Vorspannung des zweiten Haltestegs reproduzierbar fesgelegt werden kann.

Die Montage der Halteteile kann zudem vereinfacht werden, wenn die Befestigungsöffnung einen dem zweiten Haltesteg in Längsrichtung des Halteteils schräg zulaufenden Verlauf aufweist. Dadurch kann durch den Vorschub der schräg geführten Befestigungsöffnung während der Befestigung des Halteteils der zweite Haltesteg gegen das Sichtprofil gepresst werden.

Weist die Grundplatte eine, insbesondere nutförmige, Sollbruchstelle auf, so kann die Grundplatte in zwei Abschnitte zerteilt werden, wobei ein erster Abschnitt die beiden Haltestege aufweist und ein zweiter Abschnitt als Distanz- und Befestigungsstück verwendbar ist. Dadurch können auf konstruktiv einfache Art und Weise Montagemöglichkeiten für das erste und das letzte Sichtprofil geschaffen werden- und zwar ohne hierfür speziell ausgeführte Halteteile anfertigen zu müssen. Ein kostengünstigeres und variabel einsetzbares Halteteil kann somit zur Verfügung gestellt werden.

Vorteilhaft kann das erfindungsgemäße Halteteil bei einem Terrassensystem mit mindestens zwei Sichtprofilen zur Befestigung der Sichtprofile verwendet werden.

Ist die Befestigungsöffnung in der Grundplatte im Bereich hinter dem zweiten Haltesteg und zu diesem außermittig vorgesehen, kann dies die Montage des Halteteils vereinfachen.

In den Figuren ist beispielsweise der Erfindungsgegenstand anhand einer Ausführungsvariante näher dargestellt. Es zeigen
- Fig. 1: eine abgerissene Querschnittsansicht auf ein Terrassensystem mit mehreren Sichtprofilen und einem Halteteil,
- Fig. 2: eine Querschnittsansicht zum Halteteil nach Fig. 1,
- Fig. 3: eine dreidimensionale Ansicht auf das Halteteil nach Fig. 2 und
- Fig. 4: eine Draufsicht auf das nach Fig. 3 dargestellte Halteteil.

Gemäß Fig. 1 wird ein Terrassensystem 100 mit einem Halteteil 1 zur Befestigung von zwei Sichtprofilen 101, 102 an einer Unterkonstruktion 103 gezeigt. Das vorzugsweise aus einem verzinkten Blech hergestellte und gebogene Halteteil 1 weist eine Grundplatte 2 auf, von der zwei Haltestege 3, 4 abstehen. Zudem ist in der Grundplatte 2 eine Befestigungsöffnung 5 für Befestigungsmittel 6 vorgesehen, um das Halteteil 1 an der Unterkonstruktion 103 zu verankern. Als Befestigungsmittel 6 ist in Fig. 1 eine selbstschneidende Senkkopfschraube darstellbar. Als Befestigungsmittel 6 ist jedoch jede andere Schraubverbindung, Schraube, Niete etc. vorstellbar, was nicht näher dargestellt worden ist.

Die Haltestege 3, 4 sind in Querrichtung 24 des Halteteils 1 (siehe Fig. 3) nebeneinander zur Befestigung von Sichtprofilen 101, 102 in entgegengesetzte Richtungen wirkend ausgebildet. Dabei greifen die Haltestege 3, 4 in entsprechende Ausnehmungen 7 in den Sichtprofilen 101, 102 ein, um diese am Halteteil 1 zu halten.

Der erste Haltesteg 3 dient dazu, das erste Sichtprofil 101 am Halteteil 1 fix zu lagern. Hierfür bildet der Haltesteg 3 mit der Grundplatte 2 am Halteteil 1 einen starren Strukturabschnitt 8 aus, wie dies im Detail in Fig. 2 erkannt werden kann. Der zweite Haltesteg 4 hingegen bildet mit der Grundplatte 2 einen elastischen Strukturabschnitt 9 am Halteteil 1 aus, um damit das andere zweite Sichtprofil 102 am Halteteil 1 beweglich zu lagern. Damit kann ein Schwinden und Quellen des zweiten Sichtprofils 102 vom Halteteil 1 aufgenommen werden, ohne eine Beschädigung am Halteteil 1 oder ein Lösen der Befestigung des zweiten Sichtprofiles 102 am Halteteil 1 befürchten zu müssen.

Durch Fortsetzen dieses Befestigungsschemas in Querrichtung der Sichtprofile 101, 102 - also in Längsrichtung 23 der Halteteile 1 - wird erreicht, dass jedes Sichtprofil 101, 102 mit jeweils zwei Halteteilen 1 befestigt wird, wobei jeweils an einer Seite des Sichtprofils 101, 102 ein starrer Haltesteg 3 und an der anderen Seite des Sichtprofils 101, 102 ein beweglicher Haltesteg 4 in dieses eingreift.

In Fig. 2 ist weiter zu erkennen, dass die Haltestege 3, 4 gegenläufig wirkende Backen 11, 12 aufweisen, um jeweils in unterschiedlichen Richtungen in die Sichtprofile 101, 102 einzugreifen bzw. diese mit dem Halteteil 1 zu verbinden. Diese Backen 11, 12 sind im Querschnitt gleich - sie formen eine im Querschnitt kreisbogenförmige und/oder gekrümmte Anlagefläche 10 für die Ausnehmung 7 am jeweiligen Sichtprofil 101, 102 aus. Dadurch ist eine äußerst stabile und standfeste Verbindung zwischen Halteteil 1 und den Sichtprofilen 101, 102 gegeben. Die Haltestege 3, 4 enden zudem an ihren Backen 11, 12, womit das Halteteil 1 - nicht zuletzt auch aufgrund der großen Anlagefläche mit den Sichtprofilen aufgrund der Form der Haltestege 3, 4 - selbst dünn ausgeführte Sichtprofile 101, 102 sicher an einer Unterkonstruktion 103 befestigen kann.

Die Grundplatte 2 des Halteteils 1 weist weiter eine Materialausdünnung 14 auf, über welche der zweite Haltesteg 4 an die Grundplatte 2 anschließt. Die Materialausdünnung 14 erstreckt sich dabei von einem Ende der Grundplatte 2 entlang des zweiten Haltestegs 4 bis zur Mitte der Grundplatte 2, an welcher der erste Haltesteg 3 anschließt. Durch die Materialausdünnung 14 wird auf einfache Weise eine erhöhte Biegeflexibilität des Haltestegs 4 erreicht. Durch den Kreisbogenabschnitt 12 im Zusammenwirken mit der Materialausdünnung 14 kann ein besonders flexibler Haltesteg 4 geschaffen werden.

Wie in Fig. 2 und 3 zu erkennen, weist die Grundplatte 2 zudem an ihrer Rückseite 16 eine Nut 15 auf, die eine Sollbruchstelle 17 in der Grundplatte 2 ausbildet. Entlang der Sollbruchstelle 17 kann das Halteteil 1 entsprechend zerteilt werden. Das abgetrennte Einzelteil kann beispielsweise als Distanzstück zum Einrichten des Abstands zwischen den beiden angrenzenden Sichtprofilen 101, 102 verwendet werden. Vorteilhaft kann damit das Halteteil 1 zudem gekürzt werden, falls es am Anfang oder Ende des Trassensystems 100 zur Anwendung kommt.

Wie in Fig. 3 außerdem erkannt werden kann, schließt die Grundplatte 2 in Längsrichtung 23 des Halteteils 1 beidseitig an den ersten Haltesteg 3 an. An den zweiten Haltesteg 4 schließt die Grundplatte 2 jedoch nur einseitig an. Dies ist insbesondere von Vorteil, da auf der, dem Sichtprofil 102 zugewandten Seite des zweiten Haltestegs 4 aufgrund dessen Flexibilität ein höherer Bedarf an Bewegungsfreiheit für den zweiten Haltesteg 4 besteht.

Die beiden Haltestege 3, 4 verlaufen zudem von der Grundplatte 2 aus voneinander weg. Die Haltestege 3, 4 schließen demnach einen Vorspannwinkel 18 ein. Der erste Haltesteg 3 steht der Grundplatte 2 senkrecht, also in rechtem Winkel ab. Der zweite Haltesteg 4 ist demnach gegenüber dem ersten Haltesteg 3 um den Vorspannwinkel 18 geneigt. Dadurch kann der zweite Haltesteg 4 unter elastischer Vorspannung auf das zu haltende zweite Sichtprofil 102 wirken.

Wie in Fig. 1 gezeigt, ist die Befestigungsöffnung 5 insbesondere derart in die Grundplatte 2 eingebracht, dass diese in Richtung des zweiten Haltestegs 4 schräg verläuft. Das in die Befestigungsöffnung 5 eingebrachte Befestigungsmittel 6 kann demnach in einem Winkel 20 zur Vertikalen in die Unterkonstruktion 6 eingebracht werden, wodurch sich während der Befestigung eine Vortriebskraft des Halteteils 1 ergibt. Durch diese Vortriebskraft wird der zweite Haltesteg 4 automatisch vorgespannt, um den optimalen Bewegungsspielraum für eine Ausdehnung oder Kontraktion der Sichtprofile 101, 102 zu schaffen. Diese elastische Vorspannung lässt sich zwischen der Lage des Sichtprofils 102 und der Ruhelage des Haltestegs 4 als Vorspannweg 21 erkennen.

Im Allgemeinen wird erwähnt, dass die Befestigungsöffnung 5 hinter dem zweiten Haltesteg 4 in der Grundplatte 2 in Längsrichtung 23 versetzt vorgesehen ist. Außerdem wird im Allgemeinen erwähnt, dass -wie in Fig. 5 zu erkennen- die Befestigungsöffnung 5 in der Grundplatte 2 außermittig zum zweiten Haltesteg 4 vorgesehen, um beim Montieren einem Verdrehen des Halteteils 1 entgegenzuwirken.

Um diesen Vorspannweg 21 des zweiten Haltestegs 4 zu begrenzen, weist der erste Haltesteg 3 einen Montageanschlag 22 für das beweglich gelagerte Sichtprofil 102 auf. Während des Vortriebs des Halteteils 1 durch das Befestigungsmittel 6 wird der Haltesteg 4 demnach nur so weit vorgespannt, bis das Sichtprofil am Montageanschlag 22 anschlägt. Dadurch kann sichergestellt werden, dass der Haltesteg 4 stets im richtigen Ausmaß vorgespannt ist, wodurch Standfestigkeit und Flexibilität des Halteteils 1 weiter erhöht werden.

Nach dem Montieren des Halteteils 1, das in Folge dessen unter Vorspannung das zweite Sichtprofil 102 hält, kann anschließend das erste Sichtprofil 101 an den ersten Haltesteg 3 des Halteteils 1 angelegt und damit dort fix gelagert werden. Das erste Sichtprofil 101 kann dann (gleichwie zum zweite Sichtprofil 102 in Fig. 1 gezeigt) anschließend mit einem nicht weiter dargestellten Halteteil 1 mit Hilfe des zweiten Haltesteg 4 verspannt und damit befestigt werden. Durch diese Befestigung der Sichtprofile 101, 102 - je mit einer fixen und einer beweglichen Lagerung an den Halteteilen 1- können diese Sichtprofile 101, 102 selbst bei montiertem Halteteil 1 aus dem Terrassensystem 100, beispielsweise für Reinigungszwecke, entnommen, wieder eingesetzt oder getauscht werden. Eine Art Schnappverbindung der Sichtprofile 101, 102 über die Halteteile 1 an der Unterkonstruktion 103 kann dadurch geschaffen werden.

## Patentansprüche

1. Terrassensystem mit mindestens zwei Sichtprofilen (101, 102) und mit mindestens einem Halteteil (1) zur Befestigung der Sichtprofile (101, 102) an einer Unterkonstruktion (103), wobei das Halteteil (1) eine Grundplatte (2), die mindestens eine Befestigungsöffnung (5) für Befestigungsmittel (6) zur Montage des Halteteils (1) an der Unterkonstruktion (103) aufweist, und zwei von der Grundplatte (2) abstehende und in Querrichtung der Grundplatte (2) nebeneinander vorgesehene Haltestege (3, 4) aufweist, die in Längsrichtung der Grundplatte (2) gegenläufig wirkend in eine Ausnehmung (7) am jeweiligen Sichtprofil (101, 102) eingreifbar ausgebildet sind, wobei das Halteteil (1) über das Befestigungsmittel (6) an der Unterkonstruktion (103) montiert ist und der erste Haltesteg (3) mit der Grundplatte (2) einen starren Strukturabschnitt (8) am Halteteil (1) für eine fixe Lagerung des ersten Sichtprofils (101) am Halteteil (1) ausbildet, **dadurch gekennzeichnet, dass** der zweite Haltesteg (4) mit der Grundplatte (2) einen elastischen Strukturabschnitt (9) am Halteteil (1) für eine bewegliche Lagerung des anderen zweiten Sichtprofils (102) am Halteteil (1) ausbildet.

2. Terrassensystem nach Anspruch 1, **dadurch gekennzeichnet, dass** der zweite Haltesteg (4) unter elastischer Vorspannung in die Ausnehmung (7) am zweiten Sichtprofil (102) eingreifbar ausgebildet ist.

3. Terrassensystem nach Anspruch 1 oder 2, **dadurch gekennzeichnet, dass** die Haltestege (3, 4) gegenläufig wirkende, insbesondere im Querschnitt gleich ausgebildete, Backen (11, 12) aufweisen, die in die Ausnehmung (7) am jeweiligen Sichtprofil (101, 102) formschlüssig eingreifbar ausgebildet sind.

4. Terrassensystem nach Anspruch 3, **dadurch gekennzeichnet, dass** die Backen (11, 12) eine im Querschnitt kreisbogenförmige Anlagefläche (10) für die Ausnehmung (7) am jeweiligen Sichtprofil (101, 102) aufweisen.

5. Terrassensystem nach Anspruch 3 oder 4, **dadurch gekennzeichnet, dass** die Haltestege (3, 4) an ihren Backen (11, 12) enden.

6. Terrassensystem nach einem der Ansprüche 1 bis 5, **dadurch gekennzeichnet, dass** die Grundplatte (2) eine Materialausdünnung (14) aufweist, an die der zweite Haltesteg (4) anschließt.

7. Terrassensystem nach einem der Ansprüche 1 bis 6, **dadurch gekennzeichnet, dass** die Grundplatte (2) in Längsrichtung (23) beidseitig an den ersten Haltesteg (3) und einseitig an den zweiten Haltesteg (4) anschließt.

8. Terrassensystem nach einem der Ansprüche 1 bis 7, **dadurch gekennzeichnet, dass** die beiden Haltestege (3, 4) von der Grundplatte (2) voneinander weg verlaufend abstehen, insbesondere wobei der erste Haltesteg (3) senkrecht von der Grundplatte (2) absteht.

9. Terrassensystem nach einem der Ansprüche 1 bis 8, **dadurch gekennzeichnet, dass** der Halteteil (1) vor dem ersten Haltesteg (3) einen von der Grundplatte (2) abstehenden Montageanschlag (22) für das zweite Sichtprofil (102) aufweist.

10. Terrassensystem nach einem der Ansprüche 1 bis 9, **dadurch gekennzeichnet, dass** die Befestigungsöffnung (5) einen dem zweiten Haltesteg (4) in Längsrichtung des Halteteils (1) schräg zulaufenden Verlauf aufweist.

11. Terrassensystem nach einem der Ansprüche 1 bis 10, **dadurch gekennzeichnet, dass** die Grundplatte (2) eine, insbesondere nutförmige, Sollbruchstelle (17) aufweist.

12. Terrassensystem nach einem der Ansprüche 1 bis 11, **dadurch gekennzeichnet, dass** die Befestigungsöffnung (5) in der Grundplatte (2) im Bereich hinter dem zweiten Haltesteg (4) und zu diesem außermittig vorgesehen ist.

13. Verwendung eines Halteteils (1) bei einem Terrassensystem (100), das mindestens zwei Sichtprofile (101, 102) aufweist, zur Befestigung der Sichtprofile (101, 102) an einer Unterkonstruktion (103), mit einer Grundplatte (2), die mindestens eine Befestigungsöffnung (5) für Befestigungsmittel (6) zur Montage des Halteteils (1) an der Unterkonstruktion (103) aufweist, und mit zwei von der Grundplatte (2) abstehenden und in Querrichtung der Grundplatte (2) nebeneinander vorgesehenen Haltestegen (3, 4), die in Längsrichtung der Grundplatte (2) gegenläufig wirkend in eine Ausnehmung (7) am jeweiligen Sichtprofil (101, 102) eingreifbar ausgebildet sind, wobei das Halteteil (1) derart ausgebildet ist, dass nach seiner Montage über das Befestigungsmittel (6) an der Unterkonstruktion (103) einerseits der erste Haltesteg (3) mit der Grundplatte (2) einen starren Strukturabschnitt (8) am Halteteil (1) für eine fixe Lagerung des ersten Sichtprofils (101) am Halteteil (1) ausbildet und andererseits der zweite Haltesteg (4) mit der Grundplatte (2) einen elastischen Strukturabschnitt (9) am Halteteil (1) für eine bewegliche Lagerung des anderen zweiten Sichtprofils (102) am Halteteil (1) ausbildet.

14. Verwendung nach Anspruch 13, **dadurch gekennzeichnet, dass** der zweite Haltesteg (4) unter elastischer Vorspannung in die Ausnehmung (7) am zweiten Sichtprofil (102) eingreifbar ausgebildet ist.

15. Verwendung nach Anspruch 13 oder 14, **dadurch gekennzeichnet, dass** die Haltestege (3, 4) gegenläufig wirkende, insbesondere im Querschnitt gleich ausgebildete, Backen (11, 12) aufweisen, die in die Ausnehmung (7) am jeweiligen Sichtprofil (101, 102) formschlüssig eingreifbar ausgebildet sind.

16. Verwendung nach Anspruch 15, **dadurch gekennzeichnet, dass** die Backen (11, 12) eine im Querschnitt kreisbogenförmige Anlagefläche (10) für die Ausnehmung (7) am jeweiligen Sichtprofil (101, 102) aufweisen.

17. Verwendung nach Anspruch 15 oder 16, **dadurch gekennzeichnet, dass** die Haltestege (3, 4) an ihren Backen (11, 12) enden.

18. Verwendung nach einem der Ansprüche 13 bis 17, **dadurch gekennzeichnet, dass** die Grundplatte (2) eine Materialausdünnung (14) aufweist, an die der zweite Haltesteg (4) anschließt.

19. Verwendung nach einem der Ansprüche 13 bis 18, **dadurch gekennzeichnet, dass** die Grundplatte (2) in Längsrichtung (23) beidseitig an den ersten Haltesteg (3) und einseitig an den zweiten Haltesteg (4) anschließt.

20. Verwendung nach einem der Ansprüche 13 bis 19, **dadurch gekennzeichnet, dass** die beiden Haltestege (3, 4) von der Grundplatte (2) voneinanderweg verlaufend abstehen, insbesondere wobei der erste Haltesteg (3) senkrecht von der Grundplatte (2) absteht.

21. Verwendung nach einem der Ansprüche 13 bis 20, **dadurch gekennzeichnet, dass** der Halteteil (1) vor dem ersten Haltesteg (3) einen von der Grundplatte (2) abstehenden Montageanschlag (22) für das zweite Sichtprofil (102) aufweist.

22. Verwendung nach einem der Ansprüche 13 bis 21, **dadurch gekennzeichnet, dass** die Befestigungsöffnung (5) einen dem zweiten Haltesteg (4) in Längsrichtung des Halteteils (1) schräg zulaufenden Verlauf aufweist.

23. Verwendung nach einem der Ansprüche 13 bis 22, **dadurch gekennzeichnet, dass** die Grundplatte (2) eine, insbesondere nutförmige, Sollbruchstelle (17) aufweist.

24. Verwendung nach einem der Ansprüche 13 bis 23, **dadurch gekennzeichnet, dass** die Befestigungsöffnung (5) in der Grundplatte (2) im Bereich hinter dem zweiten Haltesteg (4) und zu diesem außermittig vorgesehen ist.

## Claims

1. A decking system having at least two visible profiles (101, 102) and at least one mounting part (1) for fastening the visible profiles (101, 102) to a substructure (103), wherein the mounting part (1) comprises a base plate (2) having at least one fastening opening (5) for fastening means (6) for mounting the mounting part (1) on the substructure (103), and two retaining bars (3, 4) which protrude from the base plate (2) and are provided next to one another in the transverse direction of the base plate (2), and which are designed to be engageable, with opposite action, into a recess (7) in the respective visible profile (101, 102) in the longitudinal direction of the base plate (2), wherein the mounting part (1) is mounted on the substructure (103) via the fastening means (6), and the first retaining bar (3) together with the base plate (2) forms a rigid structural section (8) on the mounting part (1) for a fixed bearing of the first visible profile (101) on the mounting part (1), **characterized in that** the second retaining bar (4) together with the base plate (2) forms an elastic structural section (9) on the mounting part (1) for a movable bearing of the other, second visible profile (102) on the mounting part (1).

2. The decking system according to claim 1, **characterized in that** the second retaining bar (4) is designed to be engageable in the recess (7) in the second visible profile (102) under elastic pretensioning.

3. The decking system according to claim 1 or 2, **characterized in that** the retaining bars (3, 4) have oppositely acting jaws (11, 12) that have the same design, in particular the same cross section, and that are designed to be engageable into the recess (7) in the respective visible profile (101, 102) with a form fit.

4. The decking system according to claim 3, **characterized in that** the jaws (11, 12) have a contact surface (10) with an arc-shaped cross section for the recess (7) in the respective visible profile (101, 102).

5. The decking system according to claim 3 or 4, **characterized in that** the retaining bars (3, 4) end at their jaws (11, 12).

6. The decking system according to one of claims 1 to 5, **characterized in that** the base plate (2) has a material thinning (14) that adjoins the second retaining bar (4).

7. The decking system according to one of claims 1 to 6, **characterized in that** the base plate (2) in the longitudinal direction (23) adjoins the first retaining bar (3) on both sides, and adjoins the second retaining bar (4) on one side.

8. The decking system according to one of claims 1 to 7, **characterized in that** the two retaining bars (3, 4) protrude from the base plate (2) extending away from one another, in particular the first retaining bar (3) protruding perpendicularly from the base plate (2).

9. The decking system according to one of claims 1 to 8, **characterized in that** the mounting part (1) has a mounting stop (22) for the second visible profile (102) which protrudes from the base plate (2), in front of the first retaining bar (3).

10. The decking system according to one of claims 1 to 9, **characterized in that** the fastening opening (5) extends obliquely with respect to the second retaining bar (4) in the longitudinal direction of the mounting part (1).

11. The decking system according to one of claims 1 to 10, **characterized in that** the base plate (2) has a predetermined breaking point (17) that in particular is grooved.

12. The decking system according to one of claims 1 to 11, **characterized in that** the fastening opening (5) in the base plate (2) is provided in the area behind the second retaining bar (4) and eccentrically with respect to same.

13. Use of a mounting part (1) in a decking system (100), the mounting part having at least two visible profiles (101, 102) for fastening the visible profiles (101, 102) to a substructure (103), having a base plate (2) that has at least one fastening opening (5) for fastening means (6) for mounting the mounting part (1) on the substructure (103), and two retaining bars (3, 4) which protrude from the base plate (2) and are provided next to one another in the transverse direction of the base plate (2), and which are designed to be engageable, with opposite action, into a recess (7) in the respective visible profile (101, 102) in the longitudinal direction of the base plate (2), wherein the mounting part (1) is designed in such a way that after it is mounted on the substructure (103) via the fastening means (6), on the one hand the first retaining bar (3) together with the base plate (2) forms a rigid structural section (8) on the mounting part (1) for a fixed bearing of the first visible profile (101) on the mounting part (1), and on the other hand the second retaining bar (4) together with the base plate (2) forms an elastic structural section (9) on the mounting part (1) for a movable bearing of the other, second visible profile (102) on the mounting part (1).

14. The use according to claim 13, **characterized in that** the second retaining bar (4) is designed to be engageable in the recess (7) in the second visible profile (102) under elastic pretensioning.

15. The use according to claim 13 or 14, **characterized in that** the retaining bars (3, 4) have oppositely acting jaws (11, 12) that have the same design, in particular the same cross section, and that are designed to be engageable into the recess (7) in the respective visible profile (101, 102) with a form fit.

16. The use according to claim 15, **characterized in that** the jaws (11, 12) have a contact surface (10) with an arc-shaped cross section for the recess (7) in the respective visible profile (101, 102).

17. The use according to claim 15 or 16, **characterized in that** the retaining bars (3, 4) end at their jaws (11, 12).

18. The use according to one of claims 13 to 17, **characterized in that** the base plate (2) has a material thinning (14) that adjoins the second retaining bar (4).

19. The use according to one of claims 13 to 18, **characterized in that** the base plate (2) in the longitudinal direction (23) adjoins the first retaining bar (3) on both sides, and adjoins the second retaining bar (4) on one side.

20. The use according to one of claims 13 to 19, **characterized in that** the two retaining bars (3, 4) protrude from the base plate (2) extending away from one another, in particular the first retaining bar (3) protruding perpendicularly from the base plate (2).

21. The use according to one of claims 13 to 20, **characterized in that** the mounting part (1) has a mounting stop (22) for the second visible profile (102) which protrudes from the base plate (2), in front of the first retaining bar (3).

22. The use according to one of claims 13 to 21, **characterized in that** the fastening opening (5) extends obliquely with respect to the second retaining bar (4) in the longitudinal direction of the mounting part (1).

23. The use according to one of claims 13 to 22, **characterized in that** the base plate (2) has a predetermined breaking point (17) that in particular is grooved.

24. The use according to one of claims 13 to 23, **characterized in that** the fastening opening (5) in the base plate (2) is provided in the area behind the second retaining bar (4) and eccentrically with respect to same.

## Revendications

1. Système de terrasse comportant au moins deux profilés visibles (101, 102) et au moins un élément de retenue (1) destiné à fixer les profilés visibles (101, 102) à une infrastructure (103), l'élément de retenue (1) comportant une plaque de base (2) qui est pourvue d'au moins une ouverture de fixation (5) destinée à des moyens de fixation (6) destinés au montage de l'élément de retenue (1) sur l'infrastructure (103), et deux nervures de retenue (3, 4) s'étendant depuis la plaque de base (2), prévues côte à côte dans la direction transversale de la plaque de base (2) et conçues de manière à pouvoir s'engager un évidement (7) au niveau du profilé visible respectif (101, 102) en agissant dans des sens opposés dans la direction longitudinale de la plaque de base (2), l'élément de retenue (1) étant monté sur l'infrastructure (103) par le biais du moyen de fixation (6) et la première nervure de retenue (3) formant avec la plaque de base (2) une portion de structure rigide (8) au niveau de l'élément de retenue (1) pour monter de manière fixe le premier profilé visible (101) sur l'élément de retenue (1), **caractérisé en ce que** la seconde nervure de retenue (4) forme avec la plaque de base (2) une portion de structure élastique (9) au niveau de l'élément de retenue (1) pour monter de manière mobile l'autre second profilé visible (102) sur l'élément de retenue (1).

2. Système de terrasse selon la revendication 1, **caractérisé en ce que** la seconde nervure de retenue (4) est conçue de manière à pouvoir s'engager sous précontrainte élastique dans l'évidement (7) au niveau du second profilé visible (102).

3. Système de terrasse selon la revendication 1 ou 2, **caractérisé en ce que** les nervures de retenue (3, 4) comportent des mâchoires (11, 12), notamment de la même conception en coupe transversale, agissant dans des sens opposés et conçus de manière à pour s'engager par complémentarité de formes dans l'évidement (7) au niveau du profil visible respectif (101, 102) .

4. Système de terrasse selon la revendication 3, **caractérisé en ce que** les mâchoires (11, 12) possèdent une surface d'appui (10), en forme d'arc de cercle en coupe transversale, qui est destinée à l'évidement (7) au niveau du profilé visible respectif (101, 102).

5. Système de terrasse selon la revendication 3 ou 4, **caractérisé en ce que** les nervures de retenue (3, 4) se terminent au niveau de leurs mâchoires (11, 12).

6. Système de terrasse selon l'une des revendications 1 à 5, **caractérisé en ce que** la plaque de base (2) présente un amincissement de matière (14) auquel se raccorde la seconde nervure de retenue (4).

7. Système de terrasse selon l'une des revendications 1 à 6, caractérisé que la plaque de base (2) se raccorde dans la direction longitudinale (23) des deux côtés à la première nervure de retenue (3) et d'un seul côté à la seconde nervure de retenue (4).

8. Système de terrasse selon l'une des revendications 1 à 7, caractérisé que les deux nervures de retenue (3, 4) s'étendent depuis la plaque de base (2) en s'écartant l'une de l'autre, en particulier la première nervure de retenue (3) s'étendant perpendiculairement depuis la plaque de base (2).

9. Système de terrasse selon l'une des revendications 1 à 8, **caractérisé en ce que** l'élément de retenue (1) comporte, en avant de la première nervure de retenue (3), une butée de montage (22) s'étendant depuis la plaque de base (2) et destinée au second profilé visible (102).

10. Système de terrasse selon l'une des revendications 1 à 9, **caractérisé en ce que** l'ouverture de fixation (5) présente une allure dirigée obliquement vers la seconde nervure (4) dans la direction longitudinale de l'élément de retenue (1).

11. Système de terrasse selon l'une des revendications 1 à 10, **caractérisé en ce que** la plaque de base (2) comporte un point de moindre résistance mécanique (17), notamment en forme de rainure.

12. Système de terrasse selon l'une des revendications 1 à 11, **caractérisé en ce que** l'ouverture de fixation (5) ménagée dans la plaque de base (2) est prévue dans la zone située en arrière de la seconde nervure de retenue (4) et de manière excentrée par rapport à celle-ci.

13. Utilisation d'un élément de retenue (1) dans un système de terrasse (100), comportant au moins deux profilés visible (101, 102), pour fixer les profilés visibles (101, 102) à une infrastructure (103), comportant une plaque de base (2) qui est pourvue d'au moins une ouverture de fixation (5) destinée à des moyens de fixation (6) destinés au montage de l'élément de retenue (1) sur l'infrastructure (103), et deux nervures de retenue (3, 4) s'étendant depuis la plaque de base (2), prévues côte à côte dans la direction transversale de la plaque de base (2) et conçues de manière à pouvoir s'engager un évidement (7) au niveau du profilé visible respectif (101, 102) en agissant dans des sens opposés dans la direction longitudinale de la plaque de base (2), l'élément de retenue (1), l'élément de retenue (1) étant conçu de telle sorte qu'après son montage sur l'infrastructure (103) par l'intermédiaire des moyens de fixation (6), d'un côté la première nervure de retenue (3) forme avec la plaque de base (2) une portion de structure rigide (8) au niveau de l'élément de retenue (1) pour monter de manière fixe le premier profilé visible (101) sur l'élément de retenue (1) et d'un autre côté la seconde nervure de retenue (4) forme avec la plaque de base (2) une portion de structure élastique (9) au niveau de l'élément de retenue (1) pour monter de manière mobile l'autre second profil visible (102) sur l'élément de retenue (1).

14. Utilisation selon la revendication 13, **caractérisée en ce que** la seconde nervure de retenue (4) est conçue de manière à pouvoir s'engager sous précontrainte élastique dans l'évidement (7) au niveau du second profilé visible (102).

15. Utilisation selon la revendication 13 ou 14, **caractérisée en ce que** les nervures de retenue (3, 4) comportent des mâchoires (11, 12), notamment de la même conception en coupe transversale, agissant dans des sens opposés et conçus de manière à pour s'engager par complémentarité de formes dans l'évidement (7) au niveau du profil visible respectif (101, 102) .

16. Utilisation selon la revendication 15, **caractérisée en ce que** les mâchoires (11, 12) possèdent une surface d'appui (10), en forme d'arc de cercle en coupe transversale, qui est destinée à l'évidement (7) au niveau du profilé visible respectif (101, 102).

17. Utilisation selon la revendication 15 ou 16, **caractérisée en ce que** les nervures de retenue (3, 4) se terminent au niveau de leurs mâchoires (11, 12).

18. Utilisation selon l'une des revendications 13 à 17, **caractérisée en ce que** la plaque de base (2) présente un amincissement de matière (14) auquel se raccorde la seconde nervure de retenue (4).

19. Utilisation selon l'une des revendications 13 à 18, **caractérisée** que la plaque de base (2) se raccorde dans la direction longitudinale (23) des deux côtés à la première nervure de retenue (3) et d'un seul côté à la seconde nervure de retenue (4).

20. Utilisation selon l'une des revendications 13 à 19, **caractérisée** que les deux nervures de retenue (3, 4) s'étendent depuis la plaque de base (2) en s'écartant l'une de l'autre, en particulier la première nervure de retenue (3) s'étendant perpendiculairement depuis la plaque de base (2).

21. Utilisation selon l'une des revendications 13 à 20, **caractérisée en ce que** l'élément de retenue (1) comporte, en avant de la première nervure de retenue (3), une butée de montage (22) s'étendant depuis la plaque de base (2) et destinée au second profilé visible (102).

22. Utilisation selon l'une des revendications 13 à 21, **caractérisée en ce que** l'ouverture de fixation (5) présente une allure dirigée obliquement vers la seconde nervure (4) dans la direction longitudinale de l'élément de retenue (1).

23. Utilisation selon l'une des revendications 13 à 22, **caractérisée en ce que** la plaque de base (2) comporte un point de moindre résistance mécanique (17), notamment en forme de rainure.

24. Utilisation selon l'une des revendications 13 à 23, **caractérisée en ce que** l'ouverture de fixation (5) ménagée dans la plaque de base (2) est prévue dans la zone située en arrière de la seconde nervure de retenue (4) et de manière excentrée par rapport à celle-ci.
